# EUROPÄISCHE PATENTSCHRIFT

(11) **EP 0 625 601 B1**
(45) Veröffentlichungstag und Bekanntmachung des Hinweises auf die Patenterteilung: **15.01.1997**
(21) Anmeldenummer: 93810376.9
(22) Anmeldetag: 21.05.1993
(51) Int. Cl.: D03D 49/70, D03D 47/36

(54) **Schneidvorrichtung für Schussfäden und Webmaschine mit einer solchen Vorrichtung**
Cutting device for weft yarns and loom with such device
Dispositif de coupe pour fils de trame et métier à tisser avec un tel dispositif

(43) Veröffentlichungstag der Anmeldung: 23.11.1994
(73) Patentinhaber: SULZER RÜTI AG, CH-8630 Rüti (CH)
(72) Erfinder: Christe, Marcel, CH-8630 Rüti (CH); Schaich, Urs, CH-8733 Eschenbach (CH)
(74) Vertreter: Heubeck, Bernhard

(56) Entgegenhaltungen:
- EP-A- 0 143 119
- JP-A-64 033 246

## Beschreibung

Die vorliegende Erfindung betrifft eine Vorrichtung zum Schneiden von Schussfäden gemäss dem Oberbegriff des Anspruches 1 sowie eine Webmaschine mit einer derartigen Schneidvorrichtung.

Aus der JP-A 64-33246 ist eine Schneidvorrichtung bekannt, die ein lagestabil und ein verschiebbar angeordnetes Schneidorgan aufweist. Die Schneidorgane sind um parallel angeordnete Drehachsen gegenläufig drehbar und zur Bildung einer Schneidstelle abschnittweise aneinander liegend angeordnet. Das verschiebbare Schneidorgan ist an einem Koppelglied befestigt, das axial verschiebbar auf einer Antriebswelle der Vorrichtung angeordnet ist. In dem Koppelglied ist eine Schraubenfeder angeordnet, die das verschiebbare Schneidorgan gegen das lagestabile Schneidorgan drückt, so dass eine kraftschlüssige Verbindung geschaffen wird, durch welche das lagestabile Schneidorgan angetrieben wird.

Bei dieser Schneidvorrichtung erweist es sich als nachteilig, dass das Koppelglied die Drehung übertragen, die kraftschlüssige Verbindung der Schneidorgane herstellen und gleichzeitig den seitlichen Axialschlag des rotierenden lagestabilen Schneidorgans kompensieren muss. Diese Mehrfachfunktion des Koppelgliedes führt zu Beschränkungen in der Drehzahl der Schneidorgane und einer durch Schlupf verursachten starken Abnutzung der Schneiden und folglich kürzeren Standzeiten der Schneidorgane.

Der Erfindung liegt die Aufgabe zugrunde, eine Schneidvorrichtung zu schaffen, bei der durch Aufteilung der Funktionen, Antrieb der Schneidorgane und kraftschlüssige Verbindung der Schneidorgane, die genannten Nachteile zu beheben. Darüberhinaus weist die vorliegende Lösung der Rotationsbewegung den Vorteil auf, dass bei hoher Schneidkadenz eine einwandfreie Funktion gewährleistet ist.

Diese Aufgabe wird erfindungsgemäss mit den kennzeichnenden Merkmalen des Anspruches 1 gelöst.

Die mit der Erfindung erzielbaren Vorteile sind im wesentlichen darin zu sehen, dass aufgrund der massenarmen Ausführung und der freidrehbaren Anordnung des beweglichen Schneidorgans eine einwandfreie kraftschlüssige Verbindung gewährleistet und in axialer Richtung auftretende Axialschläge durch die Halteteile reibungslos kompensiert werden.

Im Folgenden wird die Erfingung anhand der beiliegenden Zeichnungen erläutert.

Es zeigen:
- Fig. 1,: schematisch und teilweise geschnitten dargestellte Ansicht einer Ausführungsform einer erfindungsgemässen Schneidvorrichtung.
- Fig. 2: einen Abschnitt eines Schneidorgans
- Fig. 3: schematisch eine Draufsicht auf den Webrotor einer Reihenfachwebmaschine mit einer Schneidvorrichtung gemäss Fig. 1,
- Fig. 4: einen Schnitt entlang de Linie IV - IV in Fig. 3
- Fig. 5: einen Schnitt entlang der Linie V - V in Fig. 3

Die Schussfadenschneidvorrichtung hat zwei Schneidorgane 1, 2, die um zwei parallel verlaufende Drehachsen 3, 4, drehbar sind, wobei das eine Schneidorgan lagestabil angeordnet ist und nachfolgend als Hauptschneide 1 bezeichnet wird, und das andere Schneidorgan 2 beweglich angeordnet ist und nachfolgend als Aussenschneide 2 bezeichnet wird. Die Hauptschneide 1 und die Aussenschneide 2 sind zur Bildung einer Schneidstelle teilweise überlappend angeordnet. Die Hauptschneide 1 ist an einen rotierenden Teil (nicht dargestellt) befestigt, welcher die Hauptschneide antreibt. Die Aussenschneide 2 ist um die Drehachse 4 drehbar angeordnet und wird gegen die Hauptschneide 1 gedrückt, so dass die Aussenschneide 2 in der entgegengesetzten Richtung dreht. Die Aussenschneide 2 ist z.B. um 1,5° geschränkt zur Hauptschneide, um eine Punktberührung zwischen den Schneiden zu erreichen.

Hierzu ist die Aussenschneide 2 mittels Walzkörperlager 5 auf einer Achse 6 gelagert, die axial verschiebbar aber verdrehfest in einem Gehäuse 7 angeordnet ist. Auf der Achse 6 ist eine Schraubenfeder 8 angeordnet, die einerseits an einer Schulter 9 im Gehäuse 7 und andererseits an einer Wulst 10 an der Achse 6 anliegt. Diese Schraubenfeder 8 ist eine Druckfeder, welche die Aussenschneide 2 gegen die Hauptschneide 1 zieht, so dass eine kraftschlüssige Verbindung zwischen der Haupt- und Aussenschneide 1, 2 erzeugt wird. Durch diese kraftschlüssige Verbindung wird die Aussenschneide 2 durch die Hauptschneide 1 angetrieben. Die Achse 6 ist in zwei ebenen Membranfedern 11 gelagert, die zueinander beabstandet im Gehäuse 7 angeordnet und durch zwei Deckel 12, 13 im Gehäuse 7 befestigt sind, so dass die Membranfedern 11 quer zur Drehachse 4 der Achse 6 angeordnet sind. Das Gehäuse 7 ist zylinderförmig ausgebildet und weist ein Aussengewinde 14 auf. Das Gehäuse 7 ist in einen Halter 15 einschraubbar, um die Aussenschneide 2 bezüglich der Hauptschneide 1 zu verstellen.

Die Hauptschneide 1 ist ringförmig ausgebildet und weist zwei durch Bruch erzeugte Trennstellen 17 auf, um die Hauptschneide 1 zur Montage in zwei Teile zu trennen (Fig.2). Diese Trennstellen sind so gewählt, dass diese während der Drehbewegung zwischen die Fadenschnittstellen zu liegen kommen.

Die in Fig. 3 gezeigte Reihenfachwebmaschine weist eine Rotorwelle 21, die mit einer nicht dargestellten Antriebsvorrichtung verbunden ist, einen Webrotor 22, der auf der Rotorwelle angeordnet ist, eine Schussfadenverteilvorrichtung 23, die im Abstand vom Webrotor an der Eintragseite der Webmaschine angeordnet ist und zwei Schussfadenhaltevorrichtungen 24 auf, die beidseits des Webrotors 22 angeordnet sind. Wie die Fig. 3 zeigt, ist in Fadenlaufrichtung gesehen auf der Eintragseite der Webmaschine vor der Schussfadenhaltevorrichtung und auf der Fangseite der Webmaschine nach der Schussfadenhaltevorrichtung jeweils eine vorstehend beschriebene Schussfadenschneidvorrichtung angeordnet.

Die Fig. 4 zeigt die Anordnung der Schneidvorrichtung 25 bezüglich der Verteilvorrichtung 23, die einen stillstehenden Teil und einen mit dem Webrotor 22 rotierenden Teil 32 aufweist. Die Hauptschneide 1 ist an dem Teil 32 befestigt und dreht synchron mit dem Webrotor. Die Aussenschneide 2 überlappt die Hauptschneide 1, um die Schneidestelle zu bilden. Die Anordnung ist so ausgelegt, dass die Aussenschneide 2 in einem geeigneten Abstand von der Haltevorrichtung liegt, um das Schneiden des Schussfadens zu gewährleisten.

Für ein einwandfreies Schneiden des Schussfadens ist ferner die aus der schematischen Darstellung nach Fig. 5 ersichtliche Zuordnung der Schneidvorrichtung und der Haltevorrichtung wesentlich.

Die Haltevorrichtung enthält zwei endlose Transportbänder 41, 42. Ein Transportband 41 ist um eine Umlenkrolle 43 und um den Webrotor 21 gelegt, der das Transportband 41, nachfolgend als treibendes Band bezeichnet, antreibt. Das Transportband 41 ist ferner über einen Führungsteil 44 geführt, der mit einer Einrichtung (nicht dargestellt) versehen ist, um zwischen der Lauffläche am Führungsteil 44 und der Oberfläche des Transportbandes eine Luftschmierung zu bewirken. Das andere Transportband 42 ist um zwei Umlenkrollen 45 so geführt, dass auf der Oberfläche des treibenden Bandes 41 jeweils ein Oberflächenabschnitt des Transportbandes 42 aufliegt. Dadurch wird dieses Transportband 42 vom treibenden Band 41 angetrieben und nachfolgend als getriebenes Band 42 bezeichnet. In der Fig. 5 sind ausserdem die Hauptschneide 1 und die Aussenschneide 2 sowie die Laufbahn 46 der Schusseintragdüsen 47 dargestellt, welche synchron mit dem Webrotor 22 drehen (Pfeil A). Wie bereits erwähnt, sind die Hauptschneide 1 und die Aussenschneide 2 überlappend angeordnet, wodurch die Schneidstelle gebildet wird. Wie die Darstellung zeigt, bilden das treibende und getriebene Band 41, 42 einen Einlaufspalt, in welchen der Schussfaden nach Beendigung des Eintrages geklemmt wird. Es wird eine Klemmstelle 49 gebildet, die durch die Zuordnung der Schneid- und Kaltevorrichtung in der Laufrichtung des Schussfadens vor der Schneidstelle 48 liegt. Damit wird gewährleistet, dass der Schussfaden vor dem Schneiden in der Haltevorrichtung gehalten und anschliessend an der Schneidstelle vorbei bis zu einem Anschlagpunkt weiterbefördert wird

Die Vorrichtung hat ein lagestabiles rotierendes Schneidorgan (1) und ein relativ dazu bewegliches rotierendes Schneidorgan (2), die durch einen Kraftspeicher (8) kraftschlüssig verbunden sind und sich gegenläufig drehen. Das bewegliche Schneidorgan (2) ist auf einer Achse (6) frei drehbar gelagert, die verdrehfest in Membranfedern (11) gehalten ist, die in axialer Richtung elastisch verformbar sind, um die seitlichen Ausschläge des rotierenden, lagestabilen Schneidorgans (1) zu kompensieren, wodurch die Standzeit der Schneiden verlängert wird. Die Vorrichtung eignet sich insbesonders für eine Reihenfachwebmaschine, weil eine hohe Schneidkadenz erreichbar ist.

## Patentansprüche

1. Vorrichtung zum Schneiden von Schussfäden für eine Webmaschine mit einem frei drehbaren und einem antreibbaren Schneidorgan (1, 2), wobei ein Schneidorgan lagestabil und das andere beweglich angeordnet ist, und wobei diese um parallel verlaufende Drehachsen (3, 4) gegenläufig drehbar sind und wobei eine Einrichtung (8) vorgesehen ist, um die Schneidorgane kraftschlüssig zu verbinden, dadurch gekennzeichnet, dass das lagestabile Schneidorgan (1) mit einem Antriebsorgan (22) verbunden ist, und dass das bewegliche Schneidorgan (2) frei drehbar auf einer Achse (6) gelagert ist, wobei die Achse (6) in Halteteilen (11) verdrehfest angeordnet ist, die in axialer Richtung elastisch verformbar sind, um die durch das rotierende lagestabil angeordnete Schneidorgan verursachten seitlichen Ausschläge zu kompensieren.

2. Vorrichtung nach Anspruch 1 dadurch gekennzeichnet, dass die Halteteile (11) aus Federstahl bestehen.

3. Vorrichtung nach einem der Ansprüche 1 oder 2 dadurch gekennzeichnet, dass der Halteteile (11) streifenförmig oder scheibenförmig ist.

4. Vorrichtung nach einem der Ansprüche 1 oder 2 dadurch gekennzeichnet, dass der Halteteil (11) eine ebene oder gewellte Membranfeder ist.

5. Vorrichtung nach einem der Ansprüche 1 bis 4 dadurch gekennzeichnet, dass die Andrückkraft der Schneidorgane (1, 2) einstellbar ist.

6. Vorrichtung nach Anspruch 1, dadurch gekennzeichnet, dass das lagestabile Schneidorgan (1) eine ringförmige in zwei Hälften geteilte Scheibe (11) ist.

7. Vorrichtung nach Anspruch 6, dadurch gekennzeichnet, dass das lagestabile Schneidorgan (1) zwei durch Brechen erzeugte Trennstellen aufweist, die diametral gegenüberliegend in der Stirnseite der Scheibe (11) ausgebildet sind, um das lagestabile Schneidorgan (1) zur Montage in zwei Teile zu zerlegen.

8. Webmaschine mit mindestens einer Vorrichtung nach einem der Ansprüche 1 bis 7.

9. Webmaschine nach Anspruch 8, dadurch gekennzeichnet, dass die Webmaschine eine Reihenfachwebmaschine ist.

10. Webmaschine nach Anspruch 9 mit einem Webrotor (22), einer Schussfadenverteilvorrichtung (31), die vom Webrotor beabstandet angeordnet ist, und einer Schussfadenhaltevorrichtung (24), die in Fadenlaufrichtung vor dem Eintritt in ein Webfach des Webrotors angeordnet ist, dadurch gekennzeichnet, dass die Schneidvorrichtung in Fadenlaufrichtung der Verteilvorrichtung nachgeordnet ist, wobei das lagestabile Schneidorgan (1) koaxial zum Webrotor (22) angeordnet ist.

## Claims

1. A cutting device for weft threads for a loom having a freely rotatable and a drivable cutting member (1, 2), wherein one cutting member is disposed in positionally stable manner and the other is movably disposed, and wherein said members are rotatable in opposite directions around axes of rotation (3, 4) extending parallel to one another, and wherein a device (8) is provided to connect the cutting members in a frictional manner,
**characterised in that** the positionally stable cutting member (1) is connected to a drive member (22),
**and in that** the moveable cutting member (2) is mounted freely rotatable on an axle (6), wherein the axle (6) is disposed in a torsionally secure manner in retention parts (11), which are resiliently deformable in the axial direction in order to compensate for the lateral deflections caused by the rotating cutting member disposed in a positionally stable manner.

2. A device according to Claim 1,
**characterised in that** the retention parts (11) are made from spring steel.

3. A device according to one of Claims 1 or 2,
**characterised in that** the retaining part (11) is strip-shaped or discoid.

4. A device according to one of Claims 1 or 2,
**characterised in that** the retention part (11) is a plane or wavy membrane spring.

5. A device according to one of Claims 1 to 4,
**characterised in that** the pressing force of the cutting members (1, 2) is adjustable.

6. A device according to Claim 1,
**characterised in that** the positionally stable cutting member (1) is an annular disc (11) divided into two halves.

7. A device according to Claim 6,
**characterised in that** the positionally stable cutting member (1) comprises two separating points produced by fracture, which are constructed diametrally opposite on another in the front side of the disc (11) in order to separate the positionally stable cutting member (1) into two parts for assembly.

8. A loom having at least one device according to one of Claims 1 to 7.

9. A loom according to Claim 8,
**characterised in that** the loom is a series shed loom.

10. A loom according to Claim 9 having a rotor (22), a weft thread distribution device (31), which is disposed spaced from the rotor, and a weft retention device (24), which is disposed in the thread direction in front of the entrance to a shed of the rotor,
**characterised in that** the cutting device is disposed after the distribution device in the thread direction, with the positionally stable cutting member (1) being disposed coaxially to the rotor (22).

## Revendications

1. Dispositif pour couper les fils de trame pour un métier à tisser avec un organe de coupe librement rotatif et un pouvant être entraîné (1, 2), ce par quoi un organe de coupe est agencé stable et l'autre mobile et ce par quoi ceux-ci sont rotatifs en sens inverse autour d'axes parallèles de rotation (3, 4) et un système est prévu (8) pour relier les organes de coupe par liaison de force, caractérisé en ce que l'organe de coupe stable (1) est relié à un organe d'entraînement (22) et en ce que l'organe de coupe mobile (2) est logé librement rotatif sur un axe (6), l'axe (6) étant agencé stationnaire en rotation dans des parties de retenue (11) qui sont élastiquement déformables en direction axiale pour compenser les excursions latérales provoquées par l'organe de coupe agencé stable en rotation.

2. Dispositif selon la revendication 1 caractérisé en ce que les parties de retenue (11) se composent d'acier à ressorts.

3. Dispositif selon l'une des revendications 1 ou 2, caractérisé en ce que la partie de retenue (11) est en forme de bande ou en forme de disque.

4. Dispositif selon l'une des revendications 1 ou 2, caractérisé en ce que la partie de retenue (11) est un ressort à membrane plane ou ondulée.

5. Dispositif selon l'une des revendications 1 à 4 caractérisé en ce que la force de pression des organes de coupe (1, 2) est ajustable.

6. Dispositif selon la revendication 1, caractérisé en ce que l'organe de coupe stable (1) est un disque annulaire séparé en deux moitiés (11).

7. Dispositif selon la revendication 6, caractérisé en ce que l'organe de coupe stable (1) présente deux points de séparation produits par rupture, qui sont formés diamétralement face à face dans le côté principal du disque (11) pour séparer l'organe stable de coupe (11) pour le montage en deux parties.

8. Métier à tisser avec au moins un dispositif selon l'une des revendications 1 à 7.

9. Métier à tisser selon la revendication 8, caractérisé en ce que le métier à tisser est un métier à tisser en série.

10. Métier à tisser selon la revendication 9 avec un rotor de tissage (22), un dispositif de répartition du fil de trame (31), qui est agencé à une distance du rotor de tissage, et un dispositif de retenue du fil de trame (24) qui est agencé dans la direction du parcours du fil, avant l'entrée dans le pas de chaîne du rotor de tissage, caractérisé en ce que le dispositif de coupe est placé dans la direction du parcours du fil après le dispositif de répartition, et l'organe de coupe (1) qui est stable est agencé coaxialement au rotor de tissage (22).
